# EUROPÄISCHE PATENTSCHRIFT

(11) **EP 3 760 566 B1**
(45) Veröffentlichungstag und Bekanntmachung des Hinweises auf die Patenterteilung: **23.10.2024**
(21) Anmeldenummer: 20178724.9
(22) Anmeldetag: 08.06.2020
(51) Int. Cl.: B66C 9/16, B63B 27/10, B66C 17/06

(54) **MODULARER MASCHINENRAUMKRAN FÜR EIN WASSERFAHRZEUG**
MODULAR MACHINE ROOM CRANE FOR A WATERCRAFT
GRUE MODULAIRE DE SALLE DE MACHINE POUR UNE EMBARCATION

(30) Priorität: 27.06.2019 DE 102019209334
(43) Veröffentlichungstag der Anmeldung: 06.01.2021
(73) Patentinhaber: thyssenkrupp Marine Systems GmbH, 24143 Kiel (DE); thyssenkrupp AG, 45143 Essen (DE)
(72) Erfinder: Adler, Jörg, 25554 Wilster (DE)
(74) Vertreter: thyssenkrupp Intellectual Property GmbH

(56) Entgegenhaltungen:
- WO-A1-2012/038776
- AT-B- 394 989
- CN-A- 106 892 054
- DE-A1- 1 944 752
- DE-B- 1 122 230
- US-A- 1 900 867
- US-A- 1 939 037
- US-A- 2 792 130
- US-A1- 2018 362 305

## Beschreibung

Die Erfindung betrifft ein System bestehend aus einem Wasserfahrzeug, einem in das Wasserfahrzeug einbringbaren modularen Kran und einem externen Kran sowie ein Verfahren zum Ausbringen eines Teils, insbesondere eines Motors oder Getriebes, aus einem Wasserfahrzeug.

Wasserfahrzeuge, insbesondere militärische Wasserfahrzeuge, sind hoch integriert, sodass es sehr schwierig ist, große Bauteile auszutauschen. Auf der anderen Seite besteht regelmäßig die Notwendigkeit defekte Teile austauschen zu können, um die Einsatzfähigkeit wiederherstellen zu können.

Muss ein Motor oder ein Getriebe ausgetauscht werden, so ist bei militärischen Wasserfahrzeugen regelmäßig die Notwendigkeit gegeben, die Hülle des Wasserfahrzeugs zu öffnen, das defekte Bauteil zu entfernen und ein neues Bauteil einzubringen. Anschließend muss die Hülle wieder geschlossen und die Wasserdichtigkeit wiederhergestellt werden. Dieses Verfahren ist extrem aufwendig und dauert sehr lange, sodass das Wasserfahrzeug lange Zeit nicht zur Verfügung steht.

Auf der anderen Seite steht aufgrund der Anforderungen regelmäßig sehr wenig Platz zur Verfügung, sodass das Entfernen großer Bauteile, zum Beispiel eines Motors oder eines Getriebes, nicht einfach ist, da der dafür notwendige Platz regelmäßig nicht während des Normalbetriebs vorgehalten werden kann.

Aus der DE 28 29 336 A1 ist ein Laufkran für ein Schiff bekannt.

Aus der WO 2012/064506 A1 ist ein Modularer Aufzug für ein Containerschiff bekannt.

Aus der DE 10 2004 058 824 A1 ist ein Lasten-Frachtschiff mit einem bordeigenen Kreuzbrückenkran bekannt.

Aus der DE 29 29 951 A1 ist eine Einrichtung zur Montage und Demontage von Bauteilen eines in einem Schiff eingebauten Antriebsmotors mit einem Laufkran bekannt.

Aus der US 2 792 130 A ist ein System bestehend aus einem Wasserfahrzeug und zwei auf dem Wasserfahrzeugdeck angeordneten Kränen bekannt Das Wasserfahrzeug einen im Inneren des Wasserfahrzeugs angeordneten Raum zur Einbringung des modularen Krans aufweist, wobei der Raum eine nach oben gerichtete Öffnung aufweist, wobei der modulare Kran eine erste Quertraverse und eine zweite Quertraverse aufweist, wobei die erste Quertraverse und die zweite Quertraverse quer zur Längsrichtung der Quertraversen im Raum bewegbar sind, wobei der modulare Kran eine H-Traverse aufweist, wobei die H-Traverse auf der ersten Quertraverse und der zweiten Quertraverse anordnenbar ist.

Aus der DE 19 44 752 A1 ist ein Laufkran für Schiffe bekannt.

Aus der AT 394 989 B ist ein Kopfträger für das schienengeführte Fahrwerk von Laufkränen bekannt.

Aus der DE 11 22 230 B ist eine Einrichtung zur Vermeidung des Schieflaufens von schienengebundenen flachen Fahrzeugen ohne Räderlenkvorrichtung, insbesondere von Laufkränen, bekannt.

Aus der US 1 939 037 A ist ein Verfahren zur Handhabung von Fracht in einem Frachtraum eines Schiffes bekannt.

Aus der CN 106 892 054 A eine Aufhängung für einen Schiffsmotor bekannt.

Aus der US 2018/362305 A1 ist ein System und ein Verfahren zum Heben von Kahndeckeln bekannt.

Aufgabe der Erfindung ist es, einen Kran zu schaffen, welcher im Bedarfsfall in einen Raum, beispielsweise einen Maschinenraum, eingebracht werden kann, um ein Teil, beispielsweise einen Motor, in eine Position zu verbringen, aus welcher dieses Teil aus dem Wasserfahrzeug entfernbar ist. Hierbei sollte der Kran im Normalfall weitgehend aus dem Wasserfahrzeug entfernbar sein, damit die Verdrängung möglichst vollumfänglich für Nutzlast zur Verfügung steht.

Gelöst wird diese Aufgabe durch das System mit den in Anspruch 1 angegebenen Merkmalen sowie durch das Verfahren mit den in Anspruch 10 angegebenen Merkmalen. Vorteilhafte Weiterbildungen ergeben sich aus den Unteransprüchen, der nachfolgenden Beschreibung sowie den Zeichnungen.

Das erfindungsgemäße System besteht aus einem Wasserfahrzeug, einem in das Wasserfahrzeug einbringbaren modularen Kran und einem externen Kran. Beispiele für einen externen Kran sind zum Beispiel ein Hafenkran oder der Kran eines weiteren Wasserfahrzeugs. Das Wasserfahrzeug weist einen im Inneren des Wasserfahrzeugs angeordneten ersten Raum zur Einbringung des modularen Krans auf. Der erste Raum weist eine nach oben gerichtete Öffnung auf. Bei der Öffnung kann es sich um ein Luk handeln, alternativ kann die Öffnung auch erst durch Freilegen in einem oder mehreren Decks erzeugt werden. Der modulare Kran weist eine erste Quertraverse und eine zweite Quertraverse auf, wobei die erste Quertraverse und die zweite Quertraverse quer zur Längsrichtung der Quertraversen im ersten Raum bewegbar sind. Die erste Quertraverse und die zweite Quertraverse sind parallel zueinander angeordnet. Die erste Quertraverse und die zweite Quertraverse sind beispielsweise und bevorzugt als Doppel-T-Träger ausgeführt. Der modulare Kran weist eine H-Traverse auf, wobei die H-Traverse auf der ersten Quertraverse und der zweiten Quertraverse anordnenbar ist. Beispielsweise und bevorzugt werden die erste Quertraverse, die zweite Quertraverse und die H-Traverse nicht fest miteinander verbunden, sondern lediglich durch die Schwerkraft und gegebenenfalls Führungselemente zusammengehalten. Die H-Traverse ist in Längsrichtung der ersten Quertraverse und der zweiten Quertraverse bewegbar. Da die erste Quertraverse und die zweite Quertraverse quer zur Längsrichtung der Quertraversen bewegbar sind und die H-Traverse in Längsrichtung der Quertraversen bewegbar ist, kann die H-Traverse praktisch oberhalb jedes Punktes innerhalb des ersten Raumes angeordnet werden. Die H-Traverse weist eine Hebevorrichtung zum Anhängen und Anheben einer Last auf. Die H-Traverse weist an der Oberseite eine Befestigungsvorrichtung auf, wobei die Befestigungsvorrichtung zur Befestigung des Laufkörpers an dem externen Kran ausgebildet ist.

Erfindungsgemäß sind die erste Quertraverse und die zweite Quertraverse sowie die H-Traverse durch die Öffnung reversibel einbringbar und ausbringbar. Somit können diese bei Bedarf in das Wasserfahrzeug eingebracht werden. Ebenso können diese vor einer Mission entfernt werden, um Gewicht zu sparen und somit beispielsweise Platz für andere Ausrüstungsgegenstände oder Treibstoff zu schaffen. Der horizontale Querschnitt der Öffnung ist größer als die H-Traverse. Dieses ist notwendig, damit die H-Traverse mit der daran angehängten Last direkt herausgehoben werden kann. Der horizontale Querschnitt der Öffnung ist hingegen kleiner als Längsrichtung der ersten Quertraverse und der zweiten Quertraverse. Diese können somit nur verkippt beziehungsweise hochkant eingebracht werden. Hierdurch wird die Öffnung und der damit freizuhaltende Raum auf ein Minimum reduziert.

Durch diesen modularen Aufbau kann der modulare Kran vergleichsweise einfach in den ersten Raum eingebracht werden, sofern dieser zum Herausheben einer Last, beispielsweise eines defekten Motors oder defekten Getriebes, benötigt wird. Mithilfe des modularen Krans kann die Last einfach unter die Öffnung verbracht werden und dann zusammen mit der H-Traverse durch den externen Kran aus dem Raum herausgehoben werden.

In einer weiteren Ausführungsform ist der horizontale Querschnitt der Öffnung maximal doppelt so groß, wie die kleinste theoretische Fläche mit der gleichen Querschnittsform, durch die die H-Traverse passen würde. Um dieses beispielhaft zu erklären bedeutet dieses, dass für den Fall eines rechteckigen horizontale Querschnitts der Öffnung das Rechteck mit dem Seitenverhältnis des rechteckigen horizontale Querschnitt der Öffnung bei welcher eine Seitenlänge der H-Traverse entspricht und die rechtwinklig dazu stehende Seitenlänge größer oder gleich der H-Traverse ist.

In einer weiteren Ausführungsform der Erfindung weist der modulare Kran eine weitere H-Traverse auf. Insbesondere unterscheiden sich die H-Traverse und die weitere H-Traverse in der Breite und sind zum Herausheben unterschiedlicher Lasten ausgebildet. Beispielswese ist die H-Traverse zum Herausheben eines Motors und die weitere H-Traverse zum Herausheben eines Getriebes ausgebildet.

In einer weiteren Ausführungsform der Erfindung weist das Wasserfahrzeug wenigstens eine erste Laufschiene und eine zweite Laufschiene auf, wobei die erste Laufschiene und die zweite Laufschiene innerhalb des ersten Raumes angeordnet sind. Die erste Laufschiene und die zweite Laufschiene sind quer zur Längsrichtung der ersten Quertraverse und der zweiten Quertraverse angeordnet. Der feste Einbau einer ersten Laufschiene und einer zweiten Laufschiene ist bevorzugt, da so die Aufnahme der vergleichsweise hohen Kräfte in das Wasserfahrzeug gut erfolgen kann. Beispielsweise sind die erste Laufschiene und die zweite Laufschiene als Doppel-T-Träger ausgeführt. Bei nicht fest eingebauten Strukturen, insbesondere der ersten Laufschiene und der zweiten Laufschiene, besteht eine erhöhte Gefahr für Durchbiegungen der Schiffsstruktur.

In einer weiteren alternativen Ausführungsform der Erfindung sind die erste Quertraverse und die zweite Quertraverse sowie die H-Traverse reversibel lösbar miteinander verbunden. Da die H-Traverse mit der Last herausgehoben wird muss diese dabei einfach lösbar sein.

In einer weiteren alternativen Ausführungsform der Erfindung sind wenigstens eine erste Laufschiene und eine zweite Laufschiene in das Wasserfahrzeug einbringbar, wobei die erste Laufschiene und die zweite Laufschiene innerhalb des ersten Raumes anordnenbar sind. Die erste Laufschiene und die zweite Laufschiene sind quer zur Längsrichtung der ersten Quertraverse und der zweiten Quertraverse angeordnet. Der nicht feste Einbau einer ersten Laufschiene und einer zweiten Laufschiene ist bevorzugt, um zusätzlich Gewicht zu sparen. Weiter ist dieses vorteilhaft, wenn das Wasserfahrzeug einen ersten Raum und einen zweiten Raum aufweist und die erste Laufschiene und die zweite Laufschiene sowohl in den ersten Raum als auch in den zweiten Raum einbringbar sind. Beispielsweise sind die erste Laufschiene und die zweite Laufschiene als Doppel-T-Träger ausgeführt.

In einer weiteren Ausführungsform der Erfindung weist die erste Quertraverse wenigstens eine erste Laufrolle auf, wobei die erste Laufrolle unterhalb des ersten Trägers zur senkrechten Auflage auf der ersten Laufschiene angeordnet ist. Weiter weist die erste Quertraverse wenigstens eine zweite Laufrolle auf, wobei die zweite Laufrolle unterhalb der ersten Quertraverse zur senkrechten Auflage auf der zweiten Laufschiene angeordnet ist. Zusätzlich weist die erste Quertraverse wenigstens ein erstes Stabilisierungsrollenpaar auf, wobei das erste Stabilisierungsrollenpaar unterhalb der ersten Quertraverse und auf den gegenüberliegenden Seiten der ersten Laufschiene angeordnet ist. Weiter weist die erste Quertraverse wenigstens ein zweites Stabilisierungsrollenpaar auf, wobei das zweite Stabilisierungsrollenpaar unterhalb der ersten Quertraverse und auf den gegenüberliegenden Seiten der zweiten Laufschiene angeordnet ist.

In einer weiteren Ausführungsform der Erfindung weist die zweite Quertraverse wenigstens eine erste Laufrolle auf, wobei die erste Laufrolle unterhalb der zweiten Quertraverse zur senkrechten Auflage auf der ersten Laufschiene angeordnet ist. Weiter weist die zweite Quertraverse wenigstens eine zweite Laufrolle auf, wobei die zweite Laufrolle unterhalb der zweiten Quertraverse zur senkrechten Auflage auf der zweiten Laufschiene angeordnet ist. Zusätzlich weist die zweite Quertraverse wenigstens ein erstes Stabilisierungsrollenpaar auf, wobei das erste Stabilisierungsrollenpaar unterhalb der zweiten Quertraverse und auf den gegenüberliegenden Seiten der ersten Laufschiene angeordnet ist. Weiter weist die zweite Quertraverse wenigstens ein zweites Stabilisierungsrollenpaar auf, wobei das zweite Stabilisierungsrollenpaar unterhalb der zweiten Quertraverse und auf den gegenüberliegenden Seiten der zweiten Laufschiene angeordnet ist.

In einer weiteren Ausführungsform der Erfindung weist die Hebevorrichtung einen Flaschenzug mit Kette und Haken auf.

In einer weiteren Ausführungsform der Erfindung ist die Hebevorrichtung manuell, elektrisch oder manuell und elektrisch bewegbar. Die rein manuelle Bedienbarkeit verringert Komplexität und Gewicht deutlich, sodass gerade in beengten Räumen dieses vorteilhaft sein kann.

In einer weiteren Ausführungsform der Erfindung ist die H-Traverse H-förmig aus Doppel-T-Trägern ausgebildet. Alternativ kann die H-Traverse auch ein einzelner Doppel-T-Träger sein oder eine andere Form aufweisen.

In einer weiteren Ausführungsform der Erfindung ist die Öffnung ein Wartungsluk.

In einer weiteren Ausführungsform der Erfindung weist das Wasserfahrzeug einen zweiten Raum auf, wobei der zweite Raum eine nach oben gerichtete Öffnung aufweist. Der modulare Kran weist eine dritten Quertraverse und eine vierten Quertraverse auf, wobei die dritte Quertraverse und die vierte Quertraverse quer zur Längsrichtung der Quertraverse im zweiten Raum bewegbar sind. Die H-Traverse ist auf der dritten Quertraverse und der vierten Quertraverse anordnenbar. Zwar wäre es vorteilhaft wenn auch in dem zweiten Raum die erste Quertraverse und die zweite Quertraverse verwendbar wären, aufgrund der hohen Integrationsdichte in Wasserfahrzeugen sind jedoch regelmäßig die Abmessungen nicht identisch, sodass in vielen Fällen die erste Quertraverse und die zweite Quertraverse einen zweiten Raum nicht verwendbar sind. Jedoch ist die H-Traverse sowohl auf der ersten Quertraverse und der zweiten Quertraverse als auf der dritten Quertraverse und vierten Quertraverse verwendbar, so dass die H-Traverse universell einsetzbar ist.

In einer weiteren Ausführungsform der Erfindung weist das Wasserfahrzeug einen zweiten Raum auf, wobei der zweite Raum eine nach oben gerichtete Öffnung aufweist. Der modulare Kran weist eine erste Quertraverse und eine zweite Quertraverse auf, wobei die erste Quertraverse und die zweite Quertraverse quer zur Längsrichtung der Quertraverse im zweiten Raum bewegbar sind. Die H-Traverse ist auf der ersten Quertraverse und der zweiten Quertraverse anordnenbar.

In einer weiteren Ausführungsform der Erfindung ist das Wasserfahrzeug ein militärisches Wasserfahrzeug.

In einem weiteren Aspekt betrifft die Erfindung ein Verfahren zum Ausbringen einer Last aus einem Wasserfahrzeug, wobei das Verfahren die folgenden Schritte umfasst:
a) Öffnen wenigstens einer Öffnung in einen ersten Raum, anschließend
b) Einbringen einer ersten Quertraverse und einer zweiten Quertraverse in den ersten Raum, anschließend
c) Einbringen einer H-Traverse in den ersten Raum, anschließend
d) Anordnen der H-Traverse auf der ersten Quertraverse und der zweiten Quertraverse, anschließend
e) Anordnen der H-Traverse oberhalb der Last,
f) Befestigen einer Hebevorrichtung der H-Traverse an der Last, anschließend
g) Anheben der Last, anschließend
h) Anordnen der H-Traverse und der Last unterhalb der Öffnung,
i) Befestigen eines externen Kranes an einer Befestigungsvorrichtung der H-Traverse, anschließend
j) Anheben der H-Traverse, sodass die Quertraverse entlastet wird, anschließend
k) seitliches Fortbewegens der ersten Quertraverse und der zweiten Quertraverse, anschließend
l) Herausheben der Last und der H-Traverse aus dem ersten Raum und aus dem Wasserfahrzeug mittels des externen Krans.

In einer weiteren Ausführungsform der Erfindung umfasst das Verfahren weiter die folgenden Schritte:
m) Einbringen einer weiteren Last und der H-Traverse in den Raum und in das Wasserfahrzeug mittels des externen Krans,
n) Anordnung der ersten Quertraverse und der zweiten Quertraverse unter der H-Traverse,
o) Lösen des externen Krans von der Befestigungsvorrichtung der H-Traverse,
p) Anordnen der H-Traverse und der weiteren Last an der Zielposition,
q) Absetzen der Last,
r) Lösen der Last von der Hebevorrichtung der H-Traverse.

Bei der weiteren Last handelt es sich beispielsweise und bevorzugt um ein Austauschteil für die entfernte Last. Beispielsweise ist die Last, welche entfernt wurde, ein defekter Motor. In diesem Fall wäre die weitere Last ein funktionstüchtiger Motor, welcher in das Wasserfahrzeug eingebracht wird.

In einer weiteren Ausführungsform der Erfindung umfasst das Verfahren weiter die folgenden Schritte:
s) Entfernen der ersten Quertraverse und der zweiten Quertraverse aus dem ersten Raum und dem Wasserfahrzeug,
t) Verschließen der Öffnung in den ersten Raum.

In einer weiteren Ausführungsform der Erfindung erfolgt das seitliche Fortbewegung in Schritt k) derart, dass die erste Quertraverse und die zweite Quertraverse in entgegengesetzte Richtung von der H-Traverse weg bewegt werden.

In einer weiteren Ausführungsform der Erfindung hebt zwischen Schritt i) und Schritt k) der externe Kran der H-Traverse soweit an, dass die H-Traverse nicht mehr auf der ersten Quertraverse und der zweiten Quertraverse aufliegt und die Last von unten oder seitlich nicht gegen die ersten Quertraverse oder die zweiten Quertraverse kommt.

In einer weiteren Ausführungsform der Erfindung erfolgt das Anordnen in Schritt e) und in Schritt h) durch Verschieben der ersten Quertraverse und der zweiten Quertraverse auf einer ersten Laufschiene und einer zweiten Laufschiene.

Nachfolgend ist der erfindungsgemäße modulare Kran anhand eines in den Zeichnungen dargestellten Ausführungsbeispiels näher erläutert.
Fig. 1 perspektivische Ansicht des ersten Raums mit modularen Kran
Fig. 2 Aufsicht auf ersten Raum und zweiten Raum
Fig. 3 Detaildarstellung Laufrolle

In Fig. 1 ist ein Maschinenraum mit zwei Dieselmotoren und einem Getriebe sowie einem erfindungsgemäßen modularen Kran in perspektivische Ansicht dargestellt. Im Maschinenraum fest installiert befinden sich eine erste Laufschiene 70 und eine zweite Laufschiene 80. Auf diese wird eine erste Quertraverse 10 und eine zweite Quertraverse 20 gelegt. Auf die erste Quertraverse 10 und die zweite Quertraverse 20 wird eine H-Traverse 30 gelegt. Die erste Quertraverse 10 und die zweite Quertraverse 20 können quer zu deren Längsrichtung und somit in Längsrichtung der Laufschienen 70, 80 verschoben werden. Die H-Traverse 30 kann hierzu rechtwinklig in Längsrichtung der Quertraversen 10, 20 verschoben werden. Somit kann die H-Traverse 30 über beinahe jedem Punkt im Maschinenraum angeordnet werden, insbesondere über jedem der beiden Motoren oder dem Getriebe. Die H-Traverse 30 weist eine Hebevorrichtung 40 auf, mit der eine Last 60, beispielsweise ein Getriebe, befestigt werden kann. Über die Befestigungsvorrichtung 50 kann die H-Traverse 30 des modularen Krans mit einem externen Kran verbunden werden und somit die Last 60 mit der H-Traverse 30 zusammen aus dem Maschinenraum herausgehoben werden.

Fig. 2 zeigt einen Grundriss mit einem ersten Raum 90 und einem zweiten Raum 100, im gezeigten Fall zwei Maschinenräumen mit jeweils zwei Dieselmotoren und einem Getriebe. Der erste Raum 90 weist eine erste Laufschiene 70 und eine zweite Laufschiene 80 auf, auf welche eine erster Quertraverse 10 und eine zweiter Quertraverse 20 aufgebracht werden können. Der zweite Raum 100 weist eine dritte Laufschiene 110 und eine vierte Laufschiene 120 auf, auf welche eine dritter Quertraverse 130 und eine vierter Quertraverse 140 aufgebracht werden können. Im gezeigten Beispiel wird im ersten Raum 90 eine H-Traverse 30 eingesetzt und im zweiten Raum 100 eine weiterer H-Traverse 32. Die H-Traverse 30 und die weitere H-Traverse 32 unterscheiden sich in der Breite, im gezeigten Beispiel ist die H-Traverse 30 geeignet ein Motor und die weitere H-Traverse 32 ein Getriebe herauszuheben.

In Fig. 3 ist ein Detailausschnitt der ersten Quertraverse 10 zu sehen. Die erste Quertraverse 10 weist eine Laufrolle 150 auf, mit welcher die erste Quertraverse 10 auf der ersten Laufschiene 70 aufliegt. Zur seitlichen Stabilisierung weist die erste Quertraverse 10 ein Stabilisierungsrollenpaar auf, wovon hier lediglich eine Stabilisierungsrolle 160 gezeigt ist. Die zweite Stabilisierungsrolle ist durch die erste Laufschiene 70 verdeckt.

### Bezugszeichen

- 10: erste Quertraverse
- 20: zweite Quertraverse
- 30: H-Traverse
- 32: weitere H-Traverse
- 40: Hebevorrichtung
- 50: Befestigungsvorrichtung
- 60: Last
- 70: erste Laufschiene
- 80: zweite Laufschiene
- 90: erster Raum
- 100: zweiter Raum
- 110: dritte Laufschiene
- 120: vierte Laufschiene
- 130: dritte Quertraverse
- 140: vierte Quertraverse
- 150: Laufrolle
- 160: Stabilisierungsrolle

## Patentansprüche

1. System bestehend aus einem Wasserfahrzeug, einem in das Wasserfahrzeug einbringbaren modularen Kran und einem externen Kran, wobei der externe Kran, zum Beispiel ein Hafenkran oder der Kran eines weiteren Wasserfahrzeugs, von dem Wasserfahrzeug getrennt ist, wobei das Wasserfahrzeug einen im Inneren des Wasserfahrzeugs angeordneten ersten Raum (90) zur Einbringung des modularen Krans aufweist, wobei der erste Raum (90) eine nach oben gerichtete Öffnung aufweist, wobei der modulare Kran eine erste Quertraverse (10) und eine zweite Quertraverse (20) aufweist, wobei die erste Quertraverse (10) und die zweite Quertraverse (20) quer zur Längsrichtung der Quertraversen (10, 20) im ersten Raum (90) bewegbar sind, wobei der modulare Kran eine H-Traverse (30) aufweist, wobei die H-Traverse (30) auf der ersten Quertraverse (10) und der zweiten Quertraverse (20) anordnenbar ist, wobei die H-Traverse (30) in Längsrichtung der ersten Quertraverse (10) und der zweiten Quertraverse (20) bewegbar ist, wobei die H-Traverse (30) eine Hebevorrichtung (40) zum Anhängen und Anheben einer Last (60) aufweist, wobei die H-Traverse (30) an der Oberseite eine Befestigungsvorrichtung aufweist, wobei die Befestigungsvorrichtung zur Befestigung der H-Traverse (30) an dem externen Kran ausgebildet ist, **dadurch gekennzeichnet, dass** die erste Quertraverse (10) und die zweite Quertraverse (20) sowie die H-Traverse (30) durch die Öffnung reversibel einbringbar und ausbringbar sind, wobei der horizontale Querschnitt der Öffnung größer ist als die H-Traverse (30), wobei der horizontale Querschnitt der Öffnung kleiner ist als Längsrichtung der ersten Quertraverse (10) und der zweiten Quertraverse (20).

2. System nach Anspruch 1, **dadurch gekennzeichnet, dass** das Wasserfahrzeug wenigstens eine erste Laufschiene (70) und eine zweite Laufschiene (80) aufweist, wobei die erste Laufschiene (70) und die zweite Laufschiene (80) innerhalb des ersten Raumes (90) angeordnet sind, wobei die erste Laufschiene (70) und die zweite Laufschiene (80) quer zur Längsrichtung der ersten Quertraverse (10) und der zweiten Quertraverse (20) angeordnet sind.

3. System nach Anspruch 2, **dadurch gekennzeichnet, dass** die erste Quertraverse (10) wenigstens eine erste Laufrolle (150) aufweist, wobei die erste Laufrolle (150) unterhalb der ersten Quertraverse (10) zur senkrechten Auflage auf der ersten Laufschiene (70) angeordnet ist, wobei die erste Quertraverse (10) wenigstens eine zweite Laufrolle (150) aufweist, wobei die zweite Laufrolle (150) unterhalb der ersten Quertraverse (10) zur senkrechten Auflage auf der zweiten Laufschiene (80) angeordnet ist, wobei die erste Quertraverse (10) wenigstens ein erstes Stabilisierungsrollenpaar aufweist, wobei das erste Stabilisierungsrollenpaar unterhalb der ersten Quertraverse (10) und auf den gegenüberliegenden Seiten der ersten Laufschiene (70) angeordnet ist, wobei die erste Quertraverse (10) wenigstens ein zweites Stabilisierungsrollenpaar aufweist, wobei das zweite Stabilisierungsrollenpaar unterhalb der ersten Quertraverse (10) und auf den gegenüberliegenden Seiten der zweiten Laufschiene (80) angeordnet ist.

4. System nach einem der vorstehenden Ansprüche, **dadurch gekennzeichnet, dass** die erste Quertraverse (10) und die zweite Quertraverse (20) sowie die H-Traverse (30) reversibel lösbar miteinander verbunden sind.

5. System nach einem der vorstehenden Ansprüche, **dadurch gekennzeichnet, dass** die Hebevorrichtung (40) einen Flaschenzug mit Kette und Haken aufweist.

6. System nach einem der vorstehenden Ansprüche, **dadurch gekennzeichnet, dass** die Hebevorrichtung (40) manuell, elektrisch oder manuell und elektrisch bewegbar ist.

7. System nach einem der vorstehenden Ansprüche, **dadurch gekennzeichnet, dass** die H-Traverse (30) H-förmig ausgebildet ist.

8. System nach einem der vorstehenden Ansprüche, **dadurch gekennzeichnet, dass** die Öffnung ein Wartungsluk ist.

9. System nach einem der vorstehenden Ansprüche, **dadurch gekennzeichnet, dass** das Wasserfahrzeug einen zweiten Raum (100) aufweist, wobei der zweite Raum (100) eine nach oben gerichtete Öffnung aufweist, wobei der modulare Kran einer dritten Quertraverse (130) und einer vierten Quertraverse (140) aufweist, wobei die dritte Quertraverse (130) und die vierte Quertraverse (140) quer zur Längsrichtung der Quertraverse (130, 140) im zweiten Raum (100) bewegbar sind, wobei die H-Traverse (30) auf der dritten Quertraverse (130) und der vierten Quertraverse (140) anordnenbar ist.

10. Verfahren zum Ausbringen einer Last (60) aus einem Wasserfahrzeug, wobei das Verfahren die folgenden Schritte umfasst:
a) Öffnen wenigstens einer Öffnung in einen ersten Raum (90) des Wasserfahrzeuges, anschließend
b) Einbringen einer ersten Quertraverse (10) und einer zweiten Quertraverse (20) in den ersten Raum (90), anschließend
c) Einbringen einer H-Traverse (30) in den ersten Raum (90), anschließend
d) Anordnen der H-Traverse (30) auf der ersten Quertraverse (10) und der zweiten Quertraverse (20), anschließend
e) Anordnen der H-Traverse (30) oberhalb der Last (60),
f) Befestigen einer Hebevorrichtung (40) der H-Traverse (30) an der Last (60), anschließend
g) Anheben der Last (60), anschließend
h) Anordnen der H-Traverse (30) und der Last (60) unterhalb der Öffnung,
i) Befestigen eines externen Kranes an einer Befestigungsvorrichtung der H-Traverse (30), wobei der externe Kran, zum Beispiel ein Hafenkran oder der Kran eines weiteren Wasserfahrzeugs, von dem Wasserfahrzeug getrennt ist, anschließend
j) Anheben der H-Traverse, sodass die Quertraverse entlastet wird, anschließend
k) seitliches Fortbewegens der ersten Quertraverse (10) und der zweiten Quertraverse (20), anschließend
l) Herausheben der Last (60) und der H-Traverse (30) aus dem ersten Raum (90) und aus dem Wasserfahrzeug mittels des externen Krans.

11. Verfahren nach Anspruch 10, **dadurch gekennzeichnet, dass** das seitliche Fortbewegung in Schritt k) derart erfolgt, dass die erste Quertraverse (10) und die zweite Quertraverse (20) in entgegengesetzte Richtung von der H-Traverse (30) weg bewegt werden.

12. Verfahren nach einem der Ansprüche 10 bis 11, **dadurch gekennzeichnet, dass** zwischen Schritt i) und Schritt k) der externe Kran die H-Traverse (30) soweit anhebt, dass die H-Traverse (30) nicht mehr auf den ersten Quertraverse (10) und die zweite Quertraverse (20) aufliegt und die Last (60) von unten oder seitlich nicht gegen die erste Quertraverse (10) oder die zweite Quertraverse (20) kommt.

13. Verfahren nach einem der Ansprüche 10 bis 12, **dadurch gekennzeichnet, dass** das Anordnen in Schritt e) und in Schritt h) durch Verschieben die erste Quertraverse (10) und der zweiten Quertraverse (20) auf einer ersten Laufschiene (70) und einer zweiten Laufschiene (80) erfolgt.

14. Verfahren nach einem der Ansprüche 10 bis 13, **dadurch gekennzeichnet, dass** zwischen Schritt a) und Schritt b) eine erste Laufschiene (70) und eine zweite Laufschiene (80) in den ersten Raum (90) eingebracht werden.

## Claims

1. System comprising a watercraft, a modular crane which can be inserted into the watercraft and an external crane, the external crane, for example a harbor crane or the crane of a further watercraft, being separate from the watercraft, the watercraft having a first space (90) arranged inside the watercraft for inserting the modular crane, the first space (90) having an upwardly directed opening, wherein the modular crane has a first crossbeam (10) and a second crossbeam (20), wherein the first crossbeam (10) and the second crossbeam (20) are movable transversely to the longitudinal direction of the crossbeams (10, 20) in the first space (90), wherein the modular crane has an H-shaped crossbeam (30), wherein the H-shaped crossbeam (30) can be arranged on the first crossbeam (10) and the second crossbeam (20), wherein the H-beam (30) is movable in the longitudinal direction of the first crossbeam (10) and the second crossbeam (20), wherein the H-beam (30) has a lifting device (40) for suspending and lifting a load (60), wherein the H-beam (30) has a fastening device on the upper side, wherein the fastening device is designed for fastening the H-beam (30) to the external crane, **characterized in that** the first cross-member (10) and the second cross-member (20) and the H-shaped cross-member (30) can be reversibly inserted and removed through the opening, the horizontal cross-section of the opening being larger than the H-shaped cross-member (30), the horizontal cross-section of the opening being smaller than the longitudinal direction of the first cross-member (10) and the second cross-member (20).

2. System according to claim 1, **characterized in that** the watercraft has at least a first running rail (70) and a second running rail (80), the first running rail (70) and the second running rail (80) being arranged within the first space (90), the first running rail (70) and the second running rail (80) being arranged transversely to the longitudinal direction of the first cross-member (10) and the second cross-member (20).

3. System according to claim 2, **characterized in that** the first cross-member (10) has at least one first roller (150), the first roller (150) being arranged below the first cross-member (10) for vertical support on the first running rail (70), the first cross-member (10) having at least one second roller (150), the second roller (150) being arranged below the first cross-member (10) for vertical support on the second running rail (80), wherein the first cross-member (10) has at least one first pair of stabilizing rollers, wherein the first pair of stabilizing rollers is arranged below the first cross-member (10) and on the opposite sides of the first running rail (70), wherein the first cross-member (10) has at least one second pair of stabilizing rollers, wherein the second pair of stabilizing rollers is arranged below the first cross-member (10) and on the opposite sides of the second running rail (80).

4. System according to one of the preceding claims, **characterized in that** the first cross-member (10) and the second cross-member (20) as well as the H-shaped cross-member (30) are reversibly detachably connected to one another.

5. System according to one of the preceding claims, **characterized in that** the lifting device (40) comprises a pulley block with chain and hook.

6. System according to one of the preceding claims, **characterized in that** the lifting device (40) is manually, electrically or manually and electrically movable.

7. System according to one of the preceding claims, **characterized in that** the H-beam (30) is H-shaped.

8. System according to one of the preceding claims, **characterized in that** the opening is a maintenance hatch.

9. System according to one of the preceding claims, **characterized in that** the watercraft has a second space (100), wherein the second space (100) has an upwardly directed opening, wherein the modular crane has a third crossbeam (130) and a fourth crossbeam (140), wherein the third crossbeam (130) and the fourth crossbeam (140) are movable transversely to the longitudinal direction of the crossbeam (130, 140) in the second space (100), wherein the H-shaped crossbeam (30) can be arranged on the third crossbeam (130) and the fourth crossbeam (140).

10. A method of discharging a load (60) from a watercraft, the method comprising the steps of:
a) Opening of at least one opening into a first space (90) of the watercraft, then
b) Insertion of a first cross-member (10) and a second cross-member (20) into the first space (90), then
c) Inserting an H-beam (30) into the first space (90), then
d) Arrangement of the H cross-member (30) on the first cross-member (10) and the second cross-member (20), then
e) Arrange the H-shaped crossbar (30) above the load (60),
f) Attaching a lifting device (40) of the H-beam (30) to the load (60), then
g) Lifting the load (60), then
h) Position the H-beam (30) and the load (60) below the opening,
i) Attaching an external crane to an attachment device of the H-beam (30), wherein the external crane, for example a harbor crane or the crane of another watercraft, is separated from the watercraft, then
j) Raise the H-beam so that the crossbeam is relieved, then
k) lateral movement of the first crossbeam (10) and the second crossbeam (20), subsequently
l) Lifting the load (60) and the H-beam (30) out of the first compartment (90) and out of the watercraft using the external crane.

11. Method according to claim 10, **characterized in that** the lateral movement in step k) takes place in such a way that the first crossbeam (10) and the second crossbeam (20) are moved in opposite directions away from the H-shaped crossbeam (30).

12. Method according to one of claims 10 to 11, **characterized in that** between step i) and step k) the external crane lifts the H-beam (30) to such an extent that the H-beam (30) no longer rests on the first crossbeam (10) and the second crossbeam (20) and the load (60) does not come against the first crossbeam (10) or the second crossbeam (20) from below or laterally.

13. Method according to one of claims 10 to 12, **characterized in that** the arrangement in step e) and in step h) is carried out by displacing the first cross-member (10) and the second cross-member (20) on a first running rail (70) and a second running rail (80).

14. Method according to one of claims 10 to 13, **characterized in that** a first running rail (70) and a second running rail (80) are introduced into the first space (90) between step a) and step b).

## Revendications

1. Système comprenant un bateau, une grue modulaire pouvant être insérée dans le bateau et une grue externe, la grue externe, par exemple une grue de port ou la grue d'un autre bateau, étant séparée du bateau, le bateau ayant un premier espace (90) aménagé à l'intérieur du bateau pour insérer la grue modulaire, le premier espace (90) ayant une ouverture orientée vers le haut, la grue modulaire comporte une première traverse (10) et une seconde traverse (20), la première traverse (10) et la seconde traverse (20) étant mobiles transversalement à la direction longitudinale des traverses (10, 20) dans le premier espace (90), la grue modulaire comportant une traverse en forme de H (30), la traverse en forme de H (30) pouvant être disposée sur la première traverse (10) et la seconde traverse (20), la poutre en H (30) est mobile dans la direction longitudinale de la première traverse (10) et de la seconde traverse (20), la poutre en H (30) comporte un dispositif de levage (40) pour suspendre et soulever une charge (60), la poutre en H (30) comporte un dispositif de fixation sur le côté supérieur, le dispositif de fixation étant conçu pour fixer la poutre en H (30) à la grue extérieure, **caractérisé par le fait que** la première traverse (10), la deuxième traverse (20) et la traverse en H (30) peuvent être insérées et retirées de manière réversible à travers l'ouverture, la section horizontale de l'ouverture étant plus grande que la traverse en H (30), la section horizontale de l'ouverture étant plus petite que la direction longitudinale de la première traverse (10) et de la deuxième traverse (20).

2. Système selon la revendication 1, **caractérisé en ce que** le véhicule nautique comporte au moins un premier rail de roulement (70) et un second rail de roulement (80), le premier rail de roulement (70) et le second rail de roulement (80) étant disposés à l'intérieur du premier espace (90), le premier rail de roulement (70) et le second rail de roulement (80) étant disposés transversalement à la direction longitudinale de la première traverse (10) et de la seconde traverse (20).

3. Système selon la revendication 2, **caractérisé en ce que** la première traverse (10) comporte au moins un premier galet (150), le premier galet (150) étant disposé sous la première traverse (10) pour l'appui vertical sur le premier rail de roulement (70), la première traverse (10) comportant au moins un second galet (150), le second galet (150) étant disposé sous la première traverse (10) pour l'appui vertical sur le second rail de roulement (80), dans laquelle la première traverse (10) comporte au moins une première paire de galets stabilisateurs, la première paire de galets stabilisateurs étant disposée sous la première traverse (10) et sur les côtés opposés du premier rail de roulement (70), dans laquelle la première traverse (10) comporte au moins une deuxième paire de galets stabilisateurs, la deuxième paire de galets stabilisateurs étant disposée sous la première traverse (10) et sur les côtés opposés du deuxième rail de roulement (80).

4. Système selon l'une des revendications précédentes, **caractérisé par le fait que** la première traverse (10) et la deuxième traverse (20) ainsi que la traverse en forme de H (30) sont reliées l'une à l'autre de manière réversible et amovible.

5. Système selon l'une des revendications précédentes, **caractérisé en ce que** le dispositif de levage (40) comprend une poulie avec chaîne et crochet.

6. Système selon l'une des revendications précédentes, **caractérisé en ce que** le dispositif de levage (40) est mobile manuellement, électriquement ou manuellement et électriquement.

7. Système selon l'une des revendications précédentes, **caractérisé en ce que** la poutre en H (30) est en forme de H.

8. Système selon l'une des revendications précédentes, **caractérisé en ce que** l'ouverture est une trappe de maintenance.

9. Système selon l'une des revendications précédentes, **caractérisé en ce que** le bateau a un deuxième espace (100), dans lequel le deuxième espace (100) a une ouverture dirigée vers le haut, dans lequel la grue modulaire a une troisième traverse (130) et une quatrième traverse (140), la troisième traverse (130) et la quatrième traverse (140) sont mobiles transversalement à la direction longitudinale de la traverse (130, 140) dans le deuxième espace (100), la traverse en forme de H (30) pouvant être disposée sur la troisième traverse (130) et la quatrième traverse (140).

10. Méthode de déchargement d'une charge (60) d'un bateau, comprenant les étapes suivantes
a) Ouverture d'au moins une ouverture dans un premier espace (90) de l'embarcation, puis
b) Insertion d'une première traverse (10) et d'une seconde traverse (20) dans le premier espace (90), puis
c) Insertion d'une poutre en H (30) dans le premier espace (90), puis
d) Disposition de la traverse en H (30) sur la première traverse (10) et la seconde traverse (20), puis
e) Disposer la traverse en H (30) au-dessus de la charge (60),
f) Fixer un dispositif de levage (40) de la traverse en H (30) à la charge (60), puis
g) Soulever la charge (60), puis
h) Positionner la poutre en H (30) et la charge (60) en dessous de l'ouverture,
i) Fixer une grue externe à un dispositif de fixation de la poutre en H (30), la grue externe, par exemple une grue de port ou la grue d'un autre bateau, étant séparée du bateau, puis
j) soulever la poutre en H de manière à ce que la poutre transversale soit soulagée, puis
k) déplacement latéral de la première traverse (10) et de la deuxième traverse (20), puis
l) Soulever la charge (60) et la poutre en H (30) hors du premier compartiment (90) et hors du bateau à l'aide de la grue externe.

11. Procédé selon la revendication 10, **caractérisé par le fait que** le mouvement latéral à l'étape k) s'effectue de manière à ce que la première traverse (10) et la deuxième traverse (20) soient éloignées de la traverse en H (30) dans des directions opposées.

12. Procédé selon l'une des revendications 10 à 11, **caractérisé par le fait qu'entre** l'étape i) et l'étape k), la grue extérieure soulève la poutre en H (30) de telle sorte que la poutre en H (30) ne repose plus sur la première traverse (10) et la deuxième traverse (20) et que la charge (60) n'entre pas en contact avec la première traverse (10) ou la deuxième traverse (20) par le bas ou latéralement.

13. Procédé selon l'une des revendications 10 à 12, **caractérisé en ce que** la disposition à l'étape e) et à l'étape h) est réalisée en déplaçant la première traverse (10) et la seconde traverse (20) sur un premier rail de roulement (70) et un second rail de roulement (80).

14. Procédé selon l'une des revendications 10 à 13, **caractérisé en ce qu'**un premier rail de roulement (70) et un second rail de roulement (80) sont introduits dans le premier espace (90) entre l'étape a) et l'étape b).
